# EUROPÄISCHE PATENTSCHRIFT

(11) **EP 0 024 319 B1**
(45) Veröffentlichungstag und Bekanntmachung des Hinweises auf die Patenterteilung: **18.05.1983**
(21) Anmeldenummer: 80104497.5
(22) Anmeldetag: 30.07.1980
(51) Int. Cl.: H01F 41/02, H01F 27/24

(54) **Verfahren zum Herstellen E-förmiger Kernbleche und I-förmiger Rückschlussbleche einer Drossel oder eines Transformators, insbesondere für Gasentladungslampen**
Process for making E-shaped core laminations and I-shaped yoke laminations for a choke or transformer, particularly for gas discharge lamps
Procédé de fabrication de tôles de noyau en E et de tôles de culasse en I d'une bobine d'induction ou d'un transformateur, en particulier pour des lampes à décharge gazeuse

(30) Priorität: 21.08.1979 DE 2933781
(43) Veröffentlichungstag der Anmeldung: 04.03.1981
(73) Patentinhaber: Schwabe GmbH & Co. KG Elektrotechnische Fabrik, D-7067 Urbach (DE)
(72) Erfinder: Albeck, Bernhard, D-7050 Waiblingen-Neustadt (DE)
(74) Vertreter: Rüger, Rudolf, Dr.-Ing.

## Beschreibung

Die Erfindung betrifft ein Verfahren zum Herstellen E-förmiger Kernbleche und zwischen deren Aussenschenkel passender I-förmiger Rückschlussbleche einer Drossel oder eines Transformators, insbesondere für die Verwendung als Vorschaltgerät für Gasentladungslampen.

Mit dem abfallosen Herstellen der E-förmigen Kernbleche und der I-förmigen Rückschlussbleche für Mantelkerne nach DIN 41300, Bl. 2, ist bereits ein Stanzverfahren bekannt, bei dem zwei E-förmige Kernbleche mit den Schenkeln derart gegeneinander gekehrt sind, dass zwei I-förmige Rückschlussbleche durch Ausstanzen der zwischen den Schenkeln befindlichen Räume gebildet werden. Dieser Blechschnitt lässt sich zwar ohne Stanzabfall herstellen, jedoch ist nachteilig, dass der Luftspalt zwischen dem Mittelschenkel der E-förmigen Kernbleche und den I-förmigen Rückschlussblechen durch die Festlegung im Stanzwerkzeug eine bestimmte Grösse hat. Es fehlt damit die Möglichkeit, die Luftspaltgrösse zwecks Ausschaltung von Fertigungstoleranzen auf einen gewünschten Wert einzustellen. Somit ist es auch nicht möglich, mit diesem bekannten Stanzverfahren bei optimaler Ausnutzung des Wickelraumes den einer beliebigen Impedanz zugeordneten Luftspalt zu erzeugen. Selbst mit dem hohen Aufwand von mehreren verschiedenen Stanzwerkzeugen liesse sich nur eine grobe Abstufung erreichen. Ausserdem führt das Ausstanzen des für jede Wicklung erforderlichen Luftspaltes zu einem zusätzlichen Fertigungsaufwand, der bei den hohen Lohnkosten nicht tragbar ist. Es wäre zwar möglich, Luftspalteinlagen zwischen den Enden der Aussenschenkel des E-förmigen Kernblechs und den Enden des I-förmigen Rückschlussbleches anzuordnen. Das erfordert jedoch nicht nur eine aufwendigere Montageanordnung für den Zusammenhalt der E- und 1-Lamellen,sondern als Folge der äusseren Luftspalte entsteht auch ein magnetischer Streufluss, der zu störenden Brummgeräuschen führen kann.

Aus der OE-B Nr. 294270 ist auch ein Blechschnitt für einen Mantelkern bekannt, der aus E-förmigen Kernblechen und I-förmigen Rückschlussblechen gebildet wird, wobei die I-förmigen Rückschlussbleche zwischen die Schenkel der E-förmigen Kernbleche passend eingeschoben werden. Hier wird angestrebt, einen Mantelkern ohne Rücksicht auf die Lamellenform mittels Gehäusemantel und Boden derart zu umschliessen, dass keine magnetische Streuung auftritt, und die Lamellen fest gegeneinander zu pressen.

Der Erfindung liegt die Aufgabe zugrunde, das Herstellungsverfahren für die Lamellen derart zu gestalten, dass nicht nur das E-förmige Kernblech und das I-förmige Rückschlussblech abfallos oder abfallarm gestanzt werden, sondern die Lamellen im magnetischen Kreis derart angeordnet werden können, dass der Luftspalt nach Bedarf eingestellt werden kann. Diese Aufgabe wird gelöst, indem gemäss der Erfindung zwei Reihen E-förmiger Kernbleche mit den offenen Seiten gegenüber- und aneinanderliegend und derart versetzt zueinander ausgestanzt werden, dass die Enden der aneinanderliegenden Aussenschenkel zweier benachbarter E-förmiger Kernbleche an dem Ende des Mittelschenkels des gegenüberliegenden, versetzten E-förmigen Kernbleches anliegen und aus den zwischen den Aussenschenkeln und den Mittelschenkeln der gegenüberliegenden E-förmigen Kernbleche entstehenden freien Räumen die I-förmigen Rückschlussbleche ausgestanzt werden.

Zur Bildung des magnetischen Kreises werden die I-förmigen Rückschlussbleche zwischen die Aussenschenkel der E-förmigen Kernbleche passend eingeschoben. Am unteren und äusseren Teil der Aussenschenkel der E-förmigen Kernbleche befinden sich Ausnehmungen, in die nach Beendigung der Paketierung der Lamellen in bekannter Weise eine Klemmschiene mit ihren umgebogenen Längsrändern eingreifen kann.

Dadurch, dass bei dem erfindungsgemässen Stanzverfahren die Aussenkanten der Aussenschenkel gegeneinander anliegen, können die beiden Ausnehmungen an ihnen mit einem einzigen Stempel ausgestanzt werden, womit auch eine stabilere Auslegung dieses Werkzeugteiles erzielt wird. Weiterhin wird mit dem Stanzverfahren der Vorteil erzielt, dass durch eine entsprechende Ausbildung des Stempels ausser den beiden Ausnehmungen zusätzlich noch eine Ausnehmung im Mittelschenkel des E-förmigen Kernbleches, die zur Aufnahme einer Luftspalteinlage dient, ausgestanzt werden kann.

Zum Herstellen E-förmiger Kernbleche und zweier zwischen deren Schenkel eingelegter L-förmiger Rückschlussbleche ist auch schon ein Verfahren bekannt, bei dem zwei Reihen E-förmiger Kernbleche mit den offenen Seiten gegenüber- und aneinanderliegend ausgestanzt werden (DE-A Nr. 2638780). Bei diesem Verfahren übergreifen die Enden der aneinanderliegenden Aussenschenkel von zwei benachbarten E-förmigen Kernblechen sich gegenseitig, und der zwischen den Aussenschenkeln über dem Mittelschenkel eines E-förmigen Kernblechs freibleibende Raum wird von den beiden zu einem Rechteck zusammengelegten L-förmigen Rückschlussblechen ausgefüllt. Diese bekannte Gestaltung des E-förmigen Kernbleches und der L-förmigen Rückschlussbleche hat den Nachteil, dass das Blechpaket aus drei Teilen besteht und daher keine ausreichende Festigkeit aufweist, da die L-förmigen mittleren Teile umkippbar sind.

Das Stanzverfahren gemäss der Erfindung kann vorteilhaft derart gestaltet werden, dass das I-förmige Rückschlussblech länger gemacht wird als der freie Raum zwischen den Aussenschenkeln des E-förmigen Kernbleches. Damit wird erreicht, dass das Paket der t-förmigen Rückschlussbleche unter Spannung zwischen die Aussenschenkel eingeschoben werden kann. Das gleiche Ziel kann auch durch Ausstanzen der Enden des I-förmigen Rückschlussbleches mit einer Abschrägung erreicht werden, jedoch mit dem zusätzlichen Vorteil, dass die Einführung des I-Paketes zwischen die Aussenschenkel des E-Paketes erleichtert wird.

In bestimmten Fällen kann es von Nutzen sein, den Raum für die Unterbringung der Wicklung zu vergrössern oder auch zu verkleinern. Diese Aufgabe wird dadurch gelöst, dass die Breite des I-förmigen Rückschlussbleches vergrössert oder verkleinert wird. Beim Ausstanzen wird damit eine grössere oder kleinere Fensterhöhe zwischen den Aussenschenkeln und dem Mittelschenkel des E-förmigen Kernbleches erreicht, ohne dass Abfall an Eisenmaterial entsteht.

Das Stanzverfahren gemäss der Erfindung dient bevorzugt zum Herstellen einer flachen Bauform einer Drossel, wobei kein Abfall an Eisenmaterial auftritt. Es sind jedoch Fälle möglich, die eine höhere Bauform der Drossel erfordern, ohne die Breite zu verändern. Dies hat zur Folge, dass die Summe der Längen des Mittelschenkels und des Aussenschenkels des E-förmigen Kernbleches bezogen auf den freien Raum zur Ausstanzung des I-förmigen Rückschlussbleches grösser ist als die Länge des I-förmigen Rückschlussbleches, wodurch ein geringfügiger Abfall an Eisenmaterial entsteht.

Ein wesentlicher Vorteil des Stanzverfahrens gemäss der Erfindung besteht auch darin, dass bei Bedarf eines Luftspaltes zwischen dem Mittelschenkel des E-förmigen Kernbleches und dem I-förmigen Rückschlussblech als Folge der Kürzung des Mittelschenkels sich der Aussenschenkel um den Betrag des Luftspaltes verlängert, wodurch ohne zusätzliches Eisenmaterial ein vergrösserter Wickelraum gebildet wird.

Weitere Vorteile und Einzelheiten der Erfindung ergeben sich aus der folgenden Beschreibung einiger Ausführungsbeispiele. Es zeigen:
Fig. 1 eine Drossel mit nach dem Verfahren gemäss der Erfindung hergestellten Kern- und Rückschlussblechen in einem schematischen Schnitt,
Fig. 2 die Anordnung der E-Kernbleche und der I-Rückschlussbleche dieser Drossel bei dem abfallosen Stanzverfahren gemäss der Erfindung,
Fig. 3 ein mit dem erfindungsgemässen Verfahren hergestelltes E-förmiges Kernblech und ein I-förmiges Rückschlussblech mit abgeschrägten Enden, und
Fig. 4 die Anordnung der E-Kernbleche und der I-Rückschlussbleche bei dem abfallarmen Stanzverfahren gemäss der Erfindung.
Die in Fig. 1 dargestellte Drossel weist einen Eisenkern auf, der aus E-förmigen Kernblechen 1 und I-förmigen Rückschlussblechen 2 besteht. Die Mittelschenkel 3 der E-förmigen Kernbleche 1 sind von einer Spule 4 umfasst, die nach dem Wikkeln auf das Paket der E-Kernbleche 1 aufgeschoben ist. Zwischen dem I-förmigen Rückschlussblech 2 und dem Mittelschenkel 3 des E-förmigen Kernbleches 1 ist eine deformierbare Luftspalteinlage 4a angeordnet, die in eine Nut 5 hineinragt, die sich im Mittelschenkel 3 befindet. Mittels dieser Nut 5 ist verhindert, dass die Luftspalteinlage 4a bei der Montage ausser Mitte gelangt, so dass zusätzliche Wirbelstromverluste nichtzustandekommen können. Nachdem das Paket der I-förmigen Rückschlussbleche 2 zwischen die Aussenschenkel 6 des Paketes der E-förmigen Kernbleche 1 passend eingeschoben ist, wird anschliessend eine Klemmschiene 7 aufgesetzt, die mit nach oben und innen umgebogenen Längsrändern 8 um die Enden derAussenschenkel 6 herumgreift und sich mit ihren Längsrändern 8 in Ausnehmungen 9 an den Aussenschenkeln 6 hineinsetzt.

Fig. 2 lässt erkennen, wie die E-förmigen Kernbleche 1 und die I-förmigen Rückschlussbleche 2 für die Drossel nach Fig. 1 abfallos aus einem Blechstreifen gewonnen werden. Zur Erzielung des abfallosen Stanzens sind die E-förmigen Kernbleche 1 gegeneinander und auch derart versetzt angeordnet, dass je ein Ende 10 der Aussenschenkel 6 zweier E-förmiger Kernbleche 1 am Ende des Mittelschenkels 3 des gegeneinander gekehrten E-förmigen Kernbleches 1 anliegt. Bei dieser versetzten Anordnung der gegeneinander weisenden E-förmigen Kernbleche 1 fallen durch Ausstanzen der zwischen den Aussenschenkeln 6 und dem Mittelschenkel 3 befindlichen Räume jeweils zwei I-förmige Rückschlussbleche 2 an.

Weiterhin ist in Fig. 2 dargestellt, dass die Ausnehmungen 9 an den Aussenschenkeln 6 und die Nut 5 im Mittelschenkel 3, die zur Aufnahme einer Luftspalteinlage 4a dient, als Folge der versetzten Anordnung der E-förmigen Kernbleche 1 nur mit einem einzigen Stempel ausstanzbar sind.

Gemäss Fig. 3 weisen zum erleichterten Einführen und vergrösserten Verpressen der I-Pakete zwischen den Aussenschenkeln 6 des E-Paketes die Enden der I-förmigen Rückschlussbleche 2 eine Abschrägung 11 auf, die naturgemäss als Abschrägung 12 an dem E-förmigen Kernblech 1 wiederkehrt, ohne hier jedoch praktisch von Bedeutung zu sein.

Fig. 4 zeigt die Anordnung des E-förmigen Kernbleches 1 und der I-förmigen Rückschlussbleche 2 beim abfallarmen Stanzverfahren. Die Summe der Längen aus dem Mitteischenkei 3 und dem Aussenschenkel 6 des E-förmigen Kernbleches 1 bezogen auf den freien Raum zum Ausstanzen des I-förmigen Rückschlussbleches ist grösser als die Länge des I-förmigen Rückschlussbleches, wodurch der Abfall A an Eisenmaterial zustandekommt.

## Patentansprüche

1. Verfahren zum Herstellen E-förmiger Kernbleche (1) und zwischen deren Aussenschenkel (6) passender I-förmiger Rückschlussbleche (2) einer Drossel oder eines Transformators, insbesondere für die Verwendung als Vorschaltgerät für Gasentladungslampen, dadurch gekennzeichnet, dass zwei Reihen E-förmiger Kernbleche (1) mit den offenen Seiten gegenüber-und aneinanderliegend und derart versetzt zueinander ausgestanzt werden, dass die Enden (10) der aneinanderliegenden Aussenschenkel (6) zweier benachbarter E-förmiger Kernbleche (1 ) an dem Ende des Mittelschenkels (3) des gegenüberliegenden, versetzten E-förmigen Kernblechs anliegen und aus den zwischen den Aussenschenkeln (6) und den Mittelschenkeln (3) der gegenüberliegenden E-förmigen Kernbleche (1) entstehenden freien Räumen die I-förmigen Rückschlussbleche (2) ausgestanzt werden.

2. Verfahren nach Anspruch 1, dadurch gekennzeichnet, dass das I-förmige Rückschlussblech (2) beim Ausstanzen länger bemessen wird, als das Innenmass zwischen den Aussenschenkeln (6) des E-förmigen Kernblechs (1) ausmacht.

3. Verfahren nach den beiden Ansprüchen 1 und 2, dadurch gekennzeichnet, dass die Enden des I-förmigen Rückschlussblechs (2) mit einer Abschrägung (11) ausgestanzt werden.

4. Verfahren nach den Ansprüchen 1 bis 3, dadurch gekennzeichnet, dass Ausnehmungen (9) an den Aussenschenkeln (6) der E-förmigen Kernbleche (1) für die Umklammerung mittels einer Klemmschiene (7) mit einem einzigen Stempel ausgestanzt werden.

5. Verfahren nach Anspruch 4, dadurch gekennzeichnet, dass die Nut (5) im Mittelschenkel (3) des E-förmigen Kernbleches (1) zur Aufnahme einer Luftspalteinlage (4a) zusammen mit den Ausnehmungen (9) für die Klemmschiene (7) mit einem einzigen Stempel ausgestanzt wird.

6. Verfahren nach den Ansprüchen 1 bis 3, dadurch gekennzeichnet, dass das I-förmige Rückschlussblech (2) zur Anpassung an den erforderlichen Wickelraum jeweils mit einer entsprechenden Breite ausgestanzt wird.

7. Verfahren nach den Ansprüchen 1 bis 3 und 6, dadurch gekennzeichnet, dass bei Bedarf eines Luftspaltes im magnetischen Kreis die Länge des Mittelschenkels (3) des E-förmigen Kernbleches (1 ) um die Grösse des Luftspaltes kürzer und die Aussenschenkel (6) um die Grösse des Luftspaltes länger ausgestanzt werden.

8. Verfahren nach den Ansprüchen 1 bis 3, 6 und 7, dadurch gekennzeichnet, dass die Summe der Längen des Mittelschenkels (3) und des Aussenschenkels (6) des E-förmigen Kernbleches (1 ) bezogen auf den freien Raum zum Ausstanzen des I-förmigen Rückschlussbleches (2) grösser ist als die Länge des letzteren.

## Revendications

1. Procédé de fabrication de tôles de noyau (1 ) en forme de E et de tôles de fermeture arrière (2) en forme de 1 s'adaptant entre leurs ailes extérieures (6), pour une bobine ou un transformateur, en particulier pour l'utilisation comme appareil à- brancher en série pour des lampes à décharge dans un gaz, caractérisé en ce que deux rangées de tôles. de noyau (1 ) en forme de E sont découpées en étant disposées avec leurs côtés ouverts en vis-à-vis et se touchant, et décalées de façon que les extrémités (10) des ailes extérieures adjacentes (6) de deux tôles de noyau (1) en forme de E qui sont voisines touchent l'extrémité de l'aile médiane (3) de la tôle de noyau en forme de E qui est décalée et qui est située en vis-à-vis, et en ce que les tôles de fermeture arrière (2) en forme de 1 sont découpées à partir des espaces libres se trouvant entre les ailes extérieures (6) et l'aile médiane (3) des tôles de noyau (1) en forme de E situées en vis-à-vis.

2. Procédé selon la revendication 1, caractérisé en ce que la tôle de fermeture arrière (2) en forme de est mesurée, au découpage, pour être plus grande que l'espace interne entre les ailes extérieures (6) de la tôle de noyau (1 ) en forme de E.

3. Procédé selon les revendications 1 et 2, caractérisé en ce que les extrémités de la tôle de fermeture arrière (2) en forme de I sont désoupées avec un chanfreinage (11).

4. Procédé selon les revendications 1 à 3, caractérisé en ce que des évidements (9) sur les ailes extérieures (6) des tôles de noyau (1 ) en forme de E sont découpés pour un encerclement au moyen d'un rail (7) de blocage, au moyen d'un seul poinçon.

5. Procédé selon la revendication 4, caractérisé en ce que la rainure (5) dans l'aile médiane (3) de la tôle de noyau (1) en forme de E est découpée pour recevoir une garniture (4a) d'entrefer en même temps que les évidements (9) pour les rails (7), au moyen d'un seul poinçon.

6. Procédé selon les revendications 1 à 3, caractérisé en ce que la tôle de fermeture arrière (2) en forme de I est découpée à chaque fois pour une adaptation à l'espace nécessaire d'enroulement, à une largeur correspondante.

7. Procédé selon les revendications 1 à 3 et 6, caractérisé en ce que, selon le besoin de l'entrefer dans le circuit magnétique, la longueur de l'aile médiane (3) de la tôle de noyau (1) en forme de E est découpée plus longue pour que la longueur de l'entrefer soit plus courte, et l'aile extérieure 6 est découpée pour que la grandeur de l'entrefer soit plus longue.

8. Procédé selon les revendications 1 à 3, 6 et 7, caractérisé en ce que la somme des longueurs de l'aile médiane (3) et de l'aile extérieure (6) de la tôle de noyau (1 ) en forme de E rapportée à l'espace libre pour le découpage de la tôle de fermeture arrière en forme de 1 (2) est plus importante que la longueur de cette dernière.

## Claims

1. A method for making E-shaped core plates (1) and I-shaped return plates (2) fitting between the outer legs (6) of the same, for a choke or a transformer, in particular for use as an adapter for gas-discharge lamps, characterized in that two rows of E-shaped core plates (1) are punched with the open sides facing each other and abutting each other in offset arrangement so that the ends (10) of the abutting outer legs (6) of two neighbouring E-shaped core plates (1) abut the end of the middle leg (3) of the opposite offset E-shaped core plate . and that the I-shaped return plates (2) are punched from the clear spaces formed between the outer legs (6) and the middle legs (3) of the E-shaped core plates (1) facing each other.

2. A method in accordance with claim 1, characterized in that when being punched out, the I-shaped return plate (2) is given a length greater than the clear dimension between the outer legs (6) and the E-shaped core plate (1).

3. A method in accordance with claims 1 and 2, characterized in that the ends of the I-shaped return plate (2) are punched with a chamfer (11).

4. A method in accordance with claims 1 to 3, characterized in that the recesses (9) on the outer legs (6) of the E-shaped core plates for receiving a clamping bar (7) are punched with one single die.

5. A method in accordance with claim 4, characterized in that the groove (5) in the middle leg (3) of the E-shaped core plate (1 ) for receiving an air-gap insert (4a) is punched together with the recesse (9) for the clamping bar (7), with one single die.

6. A method in accordance with claims 1 to 3, characterized in that the I-shaped return plate (2) is punched in different widths, depending on the required winding space.

7. A method in accordance with claims 1 to 3 and 6, characterized in that in cases where an air gap is required in the magnetic circuit, the punched length of the middle leg (3) of the E-shaped core plate (1) is reduced by the size of the air gap and the punched length of the outer legs (6) is increased by the size of the air gap.

8. A method in accordance with claims 1 to 3,6 and 7, characterized in that the sum of the lengths of the middle leg (3) and the outer leg (6) of the E-shaped core plate (1), related to the clear space available for punching the I-shaped return plate (2), is greater than the length of the latter.
